# EUROPÄISCHE PATENTSCHRIFT

(11) **EP 4 658 968 B1**
(45) Veröffentlichungstag und Bekanntmachung des Hinweises auf die Patenterteilung: **29.04.2026**
(21) Anmeldenummer: 24703464.8
(22) Anmeldetag: 30.01.2024
(51) Int. Cl.: F28F 9/00, F28D 1/02, F28D 1/053

(54) **WÄRMETAUSCHER**
HEAT EXCHANGER
ÉCHANGEUR THERMIQUE

(30) Priorität: 30.01.2023 AT 500462023
(43) Veröffentlichungstag der Anmeldung: 10.12.2025
(73) Patentinhaber: Euler-Rolle, Thomas, 1190 Wien (AT)
(72) Erfinder: Euler-Rolle, Thomas, 1190 Wien (AT)
(74) Vertreter: SONN Patentanwälte GmbH & Co KG
(86) Internationale Anmeldenummer: PCT/AT2024/060025
(87) Internationale Veröffentlichungsnummer: WO 2024/159253

(56) Entgegenhaltungen:
- WO-A1-2016/172741
- US-A1- 2004 069 442
- US-A1- 2005 121 170
- US-A1- 2007 144 713
- US-A1- 2010 218 914
- US-A1- 2012 186 795
- US-B2- 10 948 248
- US-B2- 6 705 387

## Beschreibung

Die Erfindung betrifft einen Wärmetauscher, vorzugsweise einen Flüssigkeits-Gas-Kühler, insbesondere einen Öl-Luft-Kühler, zum Wärmeaustausch zwischen einem ersten Fluid, vorzugsweise einer Flüssigkeit, insbesondere Hydrauliköl, und einem zweiten Fluid, vorzugsweise einem Gas, insbesondere Luft, aufweisend:
einen zwei Querseiten, zwei Längsseiten, eine Vorderseite und eine Rückseite ausbildenden Wärmetauscherblock mit ersten Fluidführungselementen für das erste Fluid und mit zweiten Fluidführungselementen für das zweite Fluid, wobei die zweiten Fluidführungselemente an den Querseiten von Abschlussleisten eingefasst sind,
zwei Fluidaufnahmebehälter entlang der Querseiten des Wärmetauscherblocks zur Verteilung des ersten Fluids auf die ersten Fluidführungselemente bzw. zum Sammeln des aus den ersten Fluidführungselementen austretenden ersten Fluids, wobei die Fluidaufnahmebehälter jeweils mit Fluidaufnahmebehälter-Endstücken seitlich abgeschlossen sind, und
eine Montagehalterung zur Montage des Wärmetauschers an einem Trägerkörper.

Aus der WO 2016/172741 ist ein solcher Wärmetauscher bekannt, der als Flüssigkeitskühler ausgeführt ist. Der Flüssigkeitskühler weist zwei Verteilerkästen beidseits eines Plattenpakets für den Wärmeaustausch zwischen den Fluiden auf. Die Verteilerkästen sind durch Strangpressprofile gebildet, welche seitlich mit Endstücken verschlossen werden. An den Verteilerkästen sind Führungsnuten vorgesehen, mit denen Plattformen für die Flüssigkeitszuleitung bzw. die Flüssigkeitsableitung angeschlossen werden können. Die mechanischen Anschlusspunkte werden hingegen am Plattenpaket zur Verfügung gestellt. Dafür werden beim Stand der Technik entlang der Längsseiten zwei U-förmige Montageprofile mit seitlich abstehenden Montageflanschen angebracht, an denen Montagelöcher für die Montage des Flüssigkeitskühlers am Einsatzort ausgebildet sind. In der Praxis werden die U-förmigen Montageprofile in einem Lötprozess mit dem Plattenpaket verbunden. Die Endstücke werden hingegen mit den Verteilerkästen verschweißt. Ungünstig ist der komplizierte Aufbau des bekannten Flüssigkeitskühlers mit vielen Einzelteilen, welche aufwendig montiert werden müssen. Besonders nachteilig ist zudem, dass die vom Gewicht des Wärmetauschers oder von Vibrationen am Montageort hervorgerufenen Montagekräfte über die U-förmigen Montageprofile längsseitig auf das Plattenpaket aufgebracht werden. Bei einer Ausführung als Flüssigkeitskühler kann der Kühler jedoch filigrane Luftlamellen enthalten. Damit das Plattenpaket die Montagekräfte aufnehmen kann, ist es nachteiligerweise erforderlich, langgestreckte U-förmigen Montageprofile vorzusehen, welche bei dem bekannten Kühler im Wesentlichen die gesamten Längsseiten des Kühlers abdecken. Schließlich wäre es wünschenswert, auch die Einbaubreite des Flüssigkeitskühlers reduzieren zu können.

Der allgemeine Stand der Technik wird weiters durch JP2005337530A, JPH11142084A, WO2016036190A1 und US6470961B1 illustriert.

Somit besteht die Aufgabe der vorliegenden Erfindung darin, zumindest einzelne Nachteile des Standes der Technik zu lindern bzw. zu beheben. Demnach soll ein Wärmetauscher dieser Art geschaffen werden, bei welchem die Montagekräfte besser und mit vereinfachtem Aufbau aufgenommen werden können.

Diese Aufgabe wird durch einen Wärmetauscher nach Anspruch 1 gelöst. Bevorzugte Ausführungsformen sind in den abhängigen Ansprüchen angegeben.

Erfindungsgemäß weist der Wärmetauscher ein Montage- und Abschlussteil auf, an welchem
i. die Montagehalterung und
ii. das Fluidaufnahmebehälter-Endstück und/oder
iii. eine der Abschlussleisten für die zweiten Fluidführungselemente
ausgebildet sind.

Beim erfindungsgemäßen Wärmetauscher wird die Montagehalterung entweder mit dem Fluidaufnahmebehälter-Endstück oder mit einer der Abschlussleisten für die zweiten Fluidführungselemente (oder mit dem Fluidaufnahmebehälter-Endstück und der Abschlussleiste) zu dem Montage- und Abschlussteil vereinigt. Diese Komponenten waren beim Stand der Technik jeweils von der Montagehalterung getrennt. Die Montagehalterung ist mittels einer Verbindungseinrichtung am Trägerkörper fixierbar, um den Wärmetauscher am Einsatzort am Trägerkörper, beispielsweise einem Rahmenaufbau eines Fahrzeugs, zu montieren. Im montierten Zustand werden an der Montagehalterung die Montagekräfte, insbesondere das Gewicht des Wärmetauschers, aber auch Vibrationen des Trägerkörpers, in den Wärmetauscher eingeleitet. Erfindungsgemäß kann nun die Montagehalterung kraftableitend mit dem Fluidaufnahmebehälter-Endstück verbunden sein, welches wiederum mit dem jeweiligen Fluidaufnahmebehälter fest, insbesondere über eine Schweißverbindung, verbunden ist. Alternativ oder zusätzlich kann die Montagehalterung kraftableitend mit der jeweiligen Abschlussleiste verbunden sein, welche ebenfalls fest, insbesondere über eine weitere Schweißverbindung, mit dem Fluidaufnahmebehälter verbunden sein kann. Sowohl der Fluidaufnahmebehälter als auch die Abschlussleiste sind stabil, insbesondere im Vergleich zu den ersten Fluidführungselementen, welche vorzugsweise Turbulatoren aufweisen, oder den zweiten Fluidführungselementen, welche vorzugsweise Gaslamellen aufweisen. Vorteilhafterweise kann so die Montagehalterung wie beim Stand der Technik an einer der gegenüberliegenden Längsseiten des Wärmetauschers vorgesehen werden, wobei nun jedoch die Kräfte auf besonders günstige Weise in den Fluidaufnahmebehälter bzw. in die Abschlussleiste abgeleitet werden. Das macht es möglich, die Belastung des Wärmetauscherblocks, insbesondere von empfindlichen Gaslamellen des Wärmetauscherblocks, zu reduzieren. Weiters kann die Montagehalterung im Vergleich zum Stand der Technik verkleinert werden, ohne Einbu-ßen bei der Stabilität in Kauf nehmen zu müssen. Bei einer bevorzugten Ausführung erstreckt sich die Montagehalterung daher über weniger als die halbe Längserstreckung, insbesondere über weniger als ein Viertel der Längserstreckung, beispielsweise über weniger als ein Zehntel der Längserstreckung, der Längsseite des Wärmetauscherblocks, an welcher sich das Montage- und Abschlussteil befindet. Die erfindungsgemäße Ausführung bietet zudem weitere Vorteile. Die Fluidaufnahmebehälter-Endstücke des Standes der Technik sind filigran und kleinflächig, um die insbesondere benachbart der Längsseiten gebildeten seitlichen Öffnungen der Fluidaufnahmebehälter, welche insbesondere Strangpressprofile aufweisen, abzudecken. Das machte das Verbinden, insbesondere das Fügen, vorzugsweise das Verschweißen des Endstücks, mit dem Fluidaufnahmebehälter schwierig. Durch eine Integration von Endstück und Montagehalterung am Montage- und Abschlussteil wird die Verbindung mit dem Fluidaufnahmebehälter wesentlich vereinfacht. Andererseits kann die Montagehalterung mit einer der Abschlussleisten kombiniert sein, mit welchen die zweiten Fluidführungselemente, welche insbesondere Gas-, vorzugsweise Luftlamellen, aufweisen, an ihren Stirnseiten eingefasst werden. Die Abschlussleisten sind bei diesem Wärmetauscher notwendig, um die zweiten Fluidführungselemente an ihren Stirnseiten zu den Fluidaufnahmebehältern hin abzuschließen. Dadurch kann eine Vermischung des ersten mit dem zweiten Fluid verhindern werden. Die Abschlussleisten, englisch auch "short bars" genannt, können durch quaderförmige Abschlussriegel, je nach Ausführung zudem mit einem beispielsweise dreieckigen Vorsprung am quaderförmigen Abschlussriegel, ausgebildet sein. Besonders vorteilhaft ist es nun, wenn eine dieser Abschlussleisten, insbesondere eine der beiden seitlichen Abschlussleisten benachbart einer der Längsseiten des Wärmetauscherblocks, an dem Montage- und Abschlussteil ausgebildet sind. Dadurch kann einerseits die Kraftableitung verbessert und andererseits eine materialsparende Ausführung erzielt werden. Besonders günstig ist eine Ausführungsform, bei welcher am Montage- und Abschlussteil das Fluidaufnahmebehälter-Endstück, die Montagehalterung und die Abschlussleiste verwirklicht sind. Vorteilhafterweise kann das Montage- und Abschlussteil in einem Eckbereich des Wärmetauscherblocks angeordnet sein. Bei der Montage können mit der Anordnung des Montage- und Abschlussteils gleichzeitig das Fluidaufnahmebehälter-Endstück, die Montagehalterung und die Abschlussleiste in ihrer finalen Montageposition zueinander am Wärmetauscherblock positioniert werden.

Bei einer bevorzugten Ausführungsform ist das Montage- und Abschlussteil über zumindest eine Fügeverbindung, insbesondere eine Schweiß-, Löt- oder Klebeverbindung, mit dem Fluidaufnahmebehälter und/oder dem Wärmetauscherblock verbunden.

Bei einer besonders bevorzugten Ausführungsform sind das Fluidaufnahmebehälter-Endstück und/oder die Montagehalterung und/oder die Abschlussleiste einteilig an dem Montage- und Abschlussteil ausgebildet. Bei dieser Ausführungsform ist das Montage- und Abschlussteil vorzugsweise aus einem einzigen Stück gebildet, an welchem das Fluidaufnahmebehälter-Endstück, die Montagehalterung und vorzugsweise zudem die Abschlussleiste kontinuierlich ineinander übergehen. Zur einteiligen Ausbildung kann das Montage-und Abschlussteil, beispielsweise in Form eines Gussteils, aus Aluminium gebildet sein. Bei einer alternativen Ausführungsform sind das Fluidaufnahmebehälter-Endstück und/oder die Montagehalterung und/oder die Abschlussleiste durch Fügeverbindungen, beispielsweise Schweißverbindungen, miteinander verbunden. Wesentlich ist jedoch, dass die Fügeverbindung derart steif ist, dass die an der Montagehalterung aufgenommenen Montagekräfte in das Endstück am Fluidaufnahmebehälter bzw. in die Abschlussleiste abgeleitet werden.

Zur Ausbildung der Montagehalterung weist das Montage- und Abschlussteil bei einer bevorzugten Ausführungsform eine Montageschiene, insbesondere mit einer Hinterschneidung, auf, wobei sich die Montageschiene bevorzugt im Wesentlichen über die gesamte Tiefe des Wärmetauscherblocks, d.h. im Wesentlichen über die gesamte Erstreckung des Wärmetauscherblocks von seiner Rückzur Vorderseite, erstreckt. Diese Ausführungsform bietet eine besonders hohe Variabilität, weil die Montageschiene je nach Anwendung zum Anschließen verschiedener Ausführungen einer Verbindungseinrichtung für die Verbindung mit dem Trägerkörper genutzt werden kann. Bevorzugt weist die Verbindungseinrichtung eine Montageschraube, insbesondere zudem eine Mutter, auf, welche an der Montageschiene festgezogen werden kann. Weiters kann die Verbindungseinrichtung einen Verbinder, insbesondere einen Tragwinkel oder eine Tragschiene, aufweisen, wobei der Verbinder über die Montageschraube an der Montageschiene festgelegt werden kann. Der Verbinder kann über ein weiteres Montagemittel, insbesondere mit zumindest einer weiteren Montageschraube, mit dem Trägerkörper verbunden sein. Vorteilhafterweise wird der Wärmetauscher besonders kompakt gehalten, da vom Wärmetauscherblock seitlich vorstehende Montageteile reduziert oder zur Gänze eliminiert werden können. Bei einer Ausführung mit Hinterschneidung kann die Verbindungseinrichtung besonders sicher an der Montageschiene gehalten werden. Bevorzugt ist die Montageschiene in Tiefenrichtung des Wärmetauscherblocks langgestreckt, wobei sich die Montageschiene vorzugsweise im Wesentlichen über die gesamte Tiefe des Wärmetauscherblocks erstreckt. Bevorzugt ist das jeweilige zweite Fluidführungselement im Bereich des Montage- und Abschlussteils ausgeschnitten, um Platz für das Montage- und Abschlussteil zu schaffen. Somit weist dieses zweite Fluidführungselement gegenüber benachbarten zweiten Fluidführungselementen eine geringere Längserstreckung auf.

Die Montageschiene weist bevorzugt einen Schienenboden und zwei vom Schienenboden, insbesondere rechtwinkelig, abstehende Seitenwände auf. Bevorzugt weist die Montageschiene zudem zwei aufeinander zu gerichtete, insbesondere senkrecht zu den Seitenwänden verlaufende, Schienenzungen an den vom Schienenboden abgewandten Enden der Seitenwände auf, wobei zwischen den Schienenzungen eine langgestreckte Montageöffnung freigelassen ist. Mit den Schienenzungen wird die Hinterschneidung zur formschlüssigen Anordnung eines Teils der Verbindungseinrichtung in der Montageschiene gebildet. Die Montageschiene kann im Querschnitt, senkrecht zur Längserstreckung der Montageschiene, als T geformt sein.

Vorteilhafterweise bildet die Montageschiene das Grundmodul eines Montagesystems, das mit einer Vielzahl verschiedener Verbindungseinrichtungen kombinierbar ist.

Wie im Stand der Technik üblich kann der Wärmetauscherblock je eine Endplatte an den beiden Längsseiten aufweisen. Die Endplatten erstrecken sich über mehr als die halbe Längserstreckung des Wärmetauscherblocks. Bei einer bevorzugten Ausführungsform ist die Montagehalterung des Montage- und Abschlussteils gegenüber der benachbarten Endplatte des Wärmetauscherblocks zumindest teilweise, vorzugsweise im Wesentlichen vollständig, nach innen versenkt. Bei dieser Ausführungsform steht die Montagehalterung, welche insbesondere als Montageschiene ausgebildet ist, nicht seitlich über die Endplatte nach außen vor. Die Montagehalterung ist senkrecht zur Hauptebene des zweiten Fluidführungselements zumindest überlappend, insbesondere in der Ebene des zweiten Fluidführungselements, angeordnet. Dadurch kann die Breite des Wärmetauschers, d.h. seine Erstreckung in Längsrichtung der Querseiten des Wärmetauscherblocks, minimiert werden, wodurch der Transport und der Einbau des Wärmetauschers erleichtert werden.

Um den Wärmetauscher durch Anordnung einer Verbindungseinrichtung in der Montageschiene an dem Trägerkörper festmachen zu können, weist die Montageschiene am Montage- und Abschlussteil bevorzugt eine langgestreckte, insbesondere in Tiefenrichtung des Wärmetauscherblocks langgestreckte, Montageöffnung auf, welche im Wesentlichen bündig mit einer Außenseite der Endplatte des Wärmetauscherblocks angeordnet ist. Weiters kann die Montageschiene an zumindest einem ihrer Längsenden, insbesondere an beiden Längsenden, jeweils eine seitliche Montageöffnung aufweisen, welche sich an der Vorder- oder an der Rückseite des Wärmetauscherblocks erstreckt. Bei der Montage kann ein Element, insbesondere eine Montageschraube, der Verbindungseinrichtung durch die seitliche Montageöffnung eingeführt und entlang der Montageschiene verschoben und an der bestimmungsgemäßen Montageposition fixiert werden, wobei das Element, insbesondere die Montageschraube, der Verbindungseinrichtung durch die langgestreckte Montageöffnung seitlich nach außen vorsteht, um die Verbindung mit dem Trägerkörper am Montageort herstellen zu können. Bei dieser Ausführungsform verläuft die langgestreckte Montageöffnung in der Ebene der Außenseite der Endplatte an der Längsseite des Wärmetauscherblocks.

Besonders günstig ist es, wenn die Abschlussleiste an eine Seitenwand der Montageschiene anschließt. Diese Ausführungsform ist konstruktiv besonders einfach und zeichnet sich zudem durch geringen Materialaufwand aus. Die Montageschiene weist einen Schienenboden und zwei davon abstehende Seitenwände auf, wobei die Abschlussleiste insbesondere einteilig an die dem zweiten Fluidführungselement zugewandte Seitenwand anschließt, so dass die Abschlussleiste dem zweiten Fluidführungselement zugewandt ist. Je nach Ausführung kann die Abschlussleiste beispielsweise einen quaderförmigen Grundkörper aufweisen, an welchem ein Vorsprung mit einem beispielsweise im Wesentlichen dreieckigen Querschnitt, senkrecht zur Längsrichtung der Montageschiene gesehen, vorgesehen sein kann.

Um eine einheitliche Außenfläche an der Längsseite des Wärmetauschers zu erzielen, weist das Montage- und Abschlussteil bei einer bevorzugten Ausführungsform einen Abschlussflansch auf, der einen Endbereich des zweiten Fluidführungselements seitlich einfasst. Der Abschlussflansch ist bevorzugt parallel zur Endplatte an derselben Längsseite, insbesondere in derselben Ebene wie die Endplatte, angeordnet. Bei einer besonders bevorzugten Ausführungsform ist eine Thermofuge zwischen dem Abschlussflansch und der Endplatte ausgebildet. Vorteilhafterweise kann so darauf verzichtet werden, Thermofugen in der Endplatte vorzusehen.

Bei einer bevorzugten Ausführungsform sind zumindest zwei Montage- und Abschlussteile an zwei Eckbereichen des Wärmetauscherblocks, bevorzugt vier Montage- und Abschlussteile an vier Eckbereichen des Wärmetauscherblocks, vorgesehen.

Die Erfindung wird nachstehend anhand eines bevorzugten Ausführungsbeispiels in den Zeichnungen weiter erläutert.
Fig. 1 zeigt eine auseinander gezogene Ansicht eines erfindungsgemäßen Wärmetauschers mit einem Wärmetauscherblock und einem Lüfter.
Fig. 2 zeigt eine weitere Ansicht des Wärmetauschers der Fig. 1.
Fig. 3 zeigt den Wärmetauscherblock des Wärmetauschers der Fig. 1 und 2.
Fig. 4 zeigt eine Vorderansicht des Wärmetauscherblocks der Fig. 1 bis 3, wobei ein Detail A hervorgehoben ist.
Fig. 5 zeigt das Detail A der Fig. 4 in größerem Maßstab.
Fig. 6 zeigt ein Montage- und Abschlussteil, welches an einem Eckbereich des Wärmetauscherblocks der Fig. 1 bis 5 montiert wird.
Fig. 7 zeigt eine Fig. 2 entsprechende Ansicht des Wärmetauschers, wobei verschiedene Verbindungseinrichtungen zur Montage des Wärmetauschers an einem (nicht gezeigten) Trägerkörper in Explosionsdarstellung dargestellt sind.

Fig. 1 und Fig. 2 zeigen einen Wärmetauscher 1, welcher in der gezeigten Ausführung als "plate and bar"-Kühler zum Wärmeaustausch zwischen einem ersten Fluid, hier einer Flüssigkeit, insbesondere Hydrauliköl, und einem zweiten Fluid, hier einem Gas, insbesondere Luft, ausgebildet ist. Der Wärmetauscher kann in einer beliebigen Montageposition am Einsatzort montiert sein, wobei der Wärmetauscher 1 im gezeigten Ausführungsbeispiel vertikal stehend angeordnet ist. Bei einer abweichenden Montageposition sind die Orts- und Richtungsangaben, wie "oben" und "unten" entsprechend zu übertragen. Der Wärmetauscher 1 weist einen quaderförmigen Wärmetauscherblock 2 (vgl. auch Fig. 3 und Fig. 4) mit einer Vorderseite 3, einer gegenüberliegenden, parallel dazu angeordneten Rückseite 4, zwei gegenüberliegenden Querseiten 5, die im gezeigten Ausführungsbeispiel als Oberseite und Unterseite ausgebildet sind, und zwei gegenüberliegenden Längsseiten 6 auf, die im Wesentlichen senkrecht zu den Querseiten 5 angeordnet sind. Der Wärmetauscherblock 2 weist eine Querstreckung entlang, d.h. in Längsrichtung, der Querseiten 5, eine Längserstreckung entlang der Längsseiten 6 und eine Tiefe senkrecht zur Vorderseite 3 bzw. Rückseite 4 auf. Die Quer- und die Längserstreckung des Wärmetauscherblocks 2 ist in der gezeigten Ausführung jeweils um ein Mehrfaches größer als die Tiefe des Wärmetauscherblocks 2. Die Quererstreckung kann im Wesentlichen der Längserstreckung des Wärmetauscherblocks 2 entsprechen, d.h. die Vorderseite 3 und die Rückseite 4 des Wärmetauscherblocks 2 können im Wesentlichen quadratisch sein. Der Wärmetauscherblock 2 kann jedoch auch eine rechteckige Vorder- 3 bzw. Rückseite 4 aufweisen. Der Wärmetauscherblock 2 ist aus ersten Fluidführungselementen 7 für das erste Fluid, welche vorzugsweise Turbulatoren aufweisen, und zweiten Fluidführungselementen 8, hier Gas-, insbesondere Luftlamellen, für das zweite Fluid gebildet, welche einander bevorzugt in Längsrichtung der Querseiten 5 abwechseln. Die zweiten Fluidführungselemente 8 sind an den Querseiten, d.h. in der gezeigten Montageposition des Wärmetauschers jeweils oben und unten, von Abschlussleisten 9 (sogenannten "short bars") eingefasst, welche sich bevorzugt über die gesamte Tiefe der zweiten Fluidführungselemente 8 erstrecken. Entsprechend können die ersten Fluidführungselemente 7 längsseitig von Seitenleisten (sogenannten "side bars") eingefasst sein, welche sich bevorzugt über die gesamte Längserstreckung des Wärmetauscherblocks 2 erstrecken (nicht gezeigt).

Der Wärmetauscher 1 weist zudem zwei Fluidaufnahmebehälter 10 auf, welche in der gezeigten Ausführungsform durch einen Verteilerbehälter 10A an der einen Querseite des Wärmetauscherblocks, hier der Unterseite, und einen Sammelbehälter 10B an der anderen Querseite des Wärmetauscherblocks, hier der Oberseite, gebildet ist. An den Fluidaufnahmebehältern 10 sind Führungsnuten 23 vorgesehen, an denen Plattformen für die Flüssigkeitszuleitung bzw. die Flüssigkeitsableitung angeschlossen werden können (vgl. WO2016172741A1). Am Verteilerbehälter 10A ist eine Flüssigkeitszufuhröffnung 10C vorgesehen, welche mit der Flüssigkeitszuleitung verbindbar ist. Am Sammelbehälter 10B ist zumindest eine, hier zwei, Flüssigkeitsabfuhröffnungen 10D ausgebildet, welche mit der Flüssigkeitsableitung verbindbar ist.

Die zwei Fluidaufnahmebehälter 10 erstrecken sich entlang der Querseiten des Wärmetauscherblocks 2, so dass von den ersten Fluidführungselementen 7 gebildete erste Fluidkanäle jeweils mit dem Verteilerbehälter 10A und dem Sammelbehälter 10B verbunden sind. Die Fluidaufnahmebehälter 10 sind durch nach unten offene, langgestreckte Profilteile, insbesondere Strangpressprofile, gebildet, welche an den Querseiten des Wärmetauscherblocks 2 aufgesetzt sind. An den längsseitigen Enden der Fluidaufnahmebehälter 10, benachbart der Längsseiten 6 des Wärmetauscherblocks 2, sind seitliche Öffnungen gebildet, welche mit Fluidaufnahmebehälter-Endstücken 11 verschlossen sind. Als Endstücke 11 sind hier Endplatten mit konstanter Wandstärke vorgesehen. Das erste Fluid strömt vom Verteilerbehälter 10A über die ersten Fluidkanäle in den Sammelbehälter 10B, wobei das erste Fluid währenddessen Wärme an das zweite Fluid abgibt. Zu diesem Zweck weist der Wärmetauscher 1 in der gezeigten Ausführung einen Lüfter 12 mit einem Lüftergehäuse 12A und einem Lüfterrad 12B auf, mit welchem das zweite Fluid, hier Luft, durch zweite Fluidkanäle der zweiten Fluidführungselemente 8 gefördert wird. In der gezeigten Ausführungsform verläuft die Hauptströmungsrichtung des zweiten Fluids im Wesentlichen senkrecht zur Vorder- 3 und Rückseite 4 des Wärmetauscherblocks 2 und damit senkrecht zur Hauptströmungsrichtung des ersten Fluids entlang der ersten Fluidkanäle.

Um den Wärmetauscher 1 am Einsatzort an einem Trägerkörper montieren zu können, weist der Wärmetauscher 1 Montagehalterungen 13 zur Montage des Wärmetauschers 1 an dem Trägerkörper auf. In der gezeigten Ausführung wird die Montagehalterung 13 zudem dazu genutzt, das Lüftergehäuse 12A des Lüfters 12 mit dem Wärmetauscherblock 2 zu verbinden.

In der gezeigten Ausführung sind an den vier Eckbereichen des Wärmetauscherblocks 2 vier Montage- und Abschlussteile 14 vorgesehen, an welchen jeweils eines der Fluidaufnahmebehälter-Endstücke 11, eine der Montagehalterungen 13 und eine der Abschlussleisten 9 für eines beiden zweiten Fluidführungselemente 8 benachbart der Längsseiten (in der Zeichnung als seitliches zweites Fluidführungselement 8A bezeichnet) ausgebildet sind. Somit sind am Montage- und Abschlussteil jeweils ein Endstück 11, eine Montagehalterung 13 und eine Abschlussleiste 9 angeformt.

Wie aus Fig. 1 bis 4 in Übersicht und aus Fig. 5 und Fig. 6 im Detail ersichtlich, weist das Montage- und Abschlussteil 14 zur Ausbildung der Montagehalterung 13 eine Montageschiene 15 auf, welche in Tiefenrichtung des Wärmetauscherblocks 2 langgestreckt ist. Die Montageschiene 15 weist eine vordere Montageöffnung 16 auf, welche sich in der gezeigten Ausführung über die gesamte Tiefe des Wärmetauscherblocks 2 erstreckt. Zudem weist die Montageschiene 15 je eine seitliche Montageöffnung 17 an den Längsenden der Montageschiene 15 auf, welche sich im montierten Zustand an der Vorderseite 3 bzw. an der Rückseite 4 des Wärmetauscherblocks 2 erstreckt.

Wie aus Fig. 1 ersichtlich, weist der Wärmetauscherblock 2 je eine Endplatte 18 an den beiden gegenüberliegenden Längsseiten des Wärmetauscherblocks 2 auf, wobei die Montagehalterung 13 des Montage- und Abschlussteils 14 gegenüber der jeweils benachbarten Endplatte 18 des Wärmetauscherblocks 2 vollständig nach innen, d.h. in Richtung des Zentrums des Wärmetauscherblocks 2, versenkt ist. Bei dieser Ausführung ist die langgestreckte Montageöffnung 16 an der Längsseite des Wärmetauscherblocks 2 im Wesentlichen bündig mit einer Außenseite der jeweiligen Endplatte 18 des Wärmetauscherblocks 2 angeordnet. Zwischen der Endplatte 18 und dem benachbarten zweiten Fluidführungselement 8 kann zudem ein Lötblech 18A angeordnet sein. Die Endplatte 18 und das Lötblech 18A können jedoch auch einteilig gebildet sein.

Wie im Detail aus Fig. 6 ersichtlich, weist die Montageschiene 15 einen Schienenboden 19, zwei davon rechtwinklig abstehende Seitenwände 20 und zwei von den äußeren Enden der Seitenwände 20rechtwinkelig abstehende, die langgestreckte Montageöffnung 16 freilassende Schienenzungen 21 auf. Die Abschlussleiste 9 steht von einer der Seitenwände 20 der Montageschiene 15 in Richtung der jeweils benachbarten Stirn- bzw. Schmalseite des zweiten Fluidführungselements vor. Schließlich weist das Montage- und Abschlussteil 14 einen Abschlussflansch 22 auf, der einen der beiden Endbereiche des zweiten Fluidführungselements 8, d.h. in der gezeigten Ausführung den oberen oder den unteren Endbereich, von außen seitlich einfasst.

Fig. 7 zeigt eine Fig. 2 entsprechende Ansicht des Wärmetauschers 1, wobei verschiedene Verbindungseinrichtungen 24 bis 27 dargestellt sind. Je nach Anwendung kann eine dieser Verbindungseinrichtungen 24 bis 27 an der Montageschiene 15 montiert werden. Mit der jeweiligen Verbindungseinrichtung wird der Wärmetauscher 1 an einem (nicht gezeigten) Trägerkörper montiert.

Bezugsziffernliste:
1 Wärmetauscher
2 Wärmetauscherblock
3 Vorderseite
4 Rückseite
5 Querseiten
6 Längsseiten
7 erste Fluidführungselementen
8 zweite Fluidführungselemente
8A seitliches zweites Fluidführungselement
9 Abschlussleisten
10 Fluidaufnahmebehälter
10A Verteilerbehälter
10B Sammelbehälter
10C Flüssigkeitszufuhröffnung
10D Flüssigkeitsabfuhröffnungen
11 Fluidaufnahmebehälter-Endstücke
12 Lüfter
12A Lüftergehäuse
13 Montagehalterung
14 Montage- und Abschlussteil
15 Montageschiene
16 langgestreckte Montageöffnung
17 seitliche Montageöffnung
18 Endplatte
18A Lötblech
19 Schienenboden
20 Seitenwände
21 Schienenzungen
22 Abschlussflansch
23 Führungsnuten
24-27 Verbindungseinrichtungen

## Patentansprüche

1. Wärmetauscher (1), insbesondere Öl-Luft-Kühler, zum Wärmeaustausch zwischen einem ersten Fluid, insbesondere Hydrauliköl, und einem zweiten Fluid, insbesondere Luft, aufweisend:
einen zwei Querseiten (5), zwei Längsseiten (6), eine Vorderseite (3) und eine Rückseite (4) ausbildenden Wärmetauscherb-lock (2) mit ersten Fluidführungselementen (7) für das erste Fluid und mit zweiten Fluidführungselementen (8) für das zweite Fluid, wobei die zweiten Fluidführungselemente (8) an den Querseiten (5) von Abschlussleisten (9) eingefasst sind,
zwei Fluidaufnahmebehälter (10) entlang der Querseiten (5) des Wärmetauscherblocks (2) zur Verteilung des ersten Fluids auf die ersten Fluidführungselemente (7) bzw. zum Sammeln des aus den ersten Fluidführungselementen (7) austretenden ersten Fluids, wobei die Fluidaufnahmebehälter (10) jeweils mit Fluidaufnahmebehälter-Endstücken (11) seitlich abgeschlossen sind,
eine Montagehalterung (13) zur Montage des Wärmetauschers (1) an einem Trägerkörper,
**gekennzeichnet durch**
ein Montage- und Abschlussteil (14), an welchem
i.die Montagehalterung (13) und
ii. das Fluidaufnahmebehälter-Endstück (11) und/oder
iii. eine der Abschlussleisten (9) für die zweiten Fluidführungselemente (8)
ausgebildet sind.

2. Wärmetauscher (1) nach Anspruch 1, **dadurch gekennzeichnet, dass** das Fluidaufnahmebehälter-Endstück (11), die Montagehalterung (13) und/oder die Abschlussleiste (9) einteilig an dem Montage- und Abschlussteil (14) ausgebildet sind.

3. Wärmetauscher (1) nach Anspruch 1 oder 2, **dadurch gekennzeichnet, dass** das Montage- und Abschlussteil (14) zur Ausbildung der Montagehalterung (13) eine Montageschiene (15), insbesondere mit einer Hinterschneidung, aufweist, welche sich bevorzugt im Wesentlichen über die gesamte Tiefe des Wärmetauscherblocks (2) erstreckt.

4. Wärmetauscher (1) nach einem der Ansprüche 1 bis 3, **dadurch gekennzeichnet, dass** der Wärmetauscherblock (2) je eine Endplatte (18) an den Längsseiten (6) aufweist, wobei die Montagehalterung (13) des Montage- und Abschlussteils (14) gegenüber der benachbarten Endplatte (18) des Wärmetauscherblocks (2) zumindest teilweise, vorzugsweise vollständig, nach innen versenkt ist.

5. Wärmetauscher (1) nach Anspruch 4, **dadurch gekennzeichnet, dass** die Montageschiene (15) am Montage- und Abschlussteil (14) eine langgestreckte Montageöffnung (16) aufweist, welche im Wesentlichen bündig mit einer Außenseite der Endplatte (18) des Wärmetauscherblocks (2) angeordnet ist.

6. Wärmetauscher (1) nach einem der Ansprüche 3 bis 5, **dadurch gekennzeichnet, dass** die Abschlussleiste (9) an eine Seitenwand (20) der Montageschiene (15) anschließt.

7. Wärmetauscher (1) nach einem der Ansprüche 1 bis 6, **dadurch gekennzeichnet, dass** das Montage- und Abschlussteil (14) einen Abschlussflansch (22) aufweist, der im Wesentlichen in derselben Ebene wie eine Endplatte (18) des Wärmetauscherblocks (2) angeordnet ist, wobei bevorzugt eine Thermofuge zwischen dem Abschlussflansch (22) und der Endplatte (18) ausgebildet ist.

8. Wärmetauscher (1) nach einem der Ansprüche 1 bis 7, **dadurch gekennzeichnet, dass** zumindest zwei Montage- und Abschlussteile (14) an zwei Eckbereichen des Wärmetauscherblocks (2), bevorzugt vier Montage- und Abschlussteile (14) an vier Eckbereichen des Wärmetauscherblocks (2), vorgesehen sind.

9. Kühlsystem, aufweisend,
einen Trägerkörper,
einen Wärmetauscher (1) nach einem der Ansprüche 1 bis 8,
eine Verbindungseinrichtung (24, 25, 26, 27), welche einerseits am Trägerkörper und andererseits an der Montagehalterung (13) des Wärmetauschers (1) festgemacht ist.

## Claims

1. Heat exchanger (1), in particular oil-air cooler, for heat exchange between a first fluid, in particular hydraulic oil, and a second fluid, in particular air, comprising:
a heat exchanger block (2) forming two transverse sides (5), two longitudinal sides (6), a front side (3) and a rear side (4) with first fluid guiding elements (7) for the first fluid and with second fluid guiding elements (8) for the second fluid, wherein the second fluid guiding elements (8) are enclosed at the transverse sides (5) by end profiles (9),
two fluid receiving containers (10) along the transverse sides (5) of the heat exchanger block (2) for distributing the first fluid to the first fluid guiding elements (7) or for collecting the first fluid exiting from the first fluid guiding elements (7) respectively, wherein the fluid receiving containers (10) are each laterally closed by fluid receiving container end pieces (11),
a mounting bracket (13) for mounting the heat exchanger (1) on a support body,
**characterized by**
a mounting and end part (14), on which
i. the mounting bracket (13) and
ii. the fluid receiving container end piece (11) and/or
iii. one of the end profiles (9) for the second fluid guiding elements (8)
are formed.

2. Heat exchanger (1) according to claim 1, **characterized in that** the fluid receiving container end piece (11), the mounting bracket (13) and/or the end profile (9) are formed in one piece at the mounting and end part (14).

3. Heat exchanger (1) according to claim 1 or 2, **characterized in that** the mounting and end part (14) for forming the mounting bracket (13) comprises a mounting rail (15), in particular with an undercut, which preferably extends essentially over the entire depth of the heat exchanger block (2).

4. Heat exchanger (1) according to one of claims 1 to 3, **characterized in that** the heat exchanger block (2) comprises one end plate (18) at each of the longitudinal sides (6), with the mounting bracket (13) of the mounting and end part (14) being at least partially, preferably fully, recessed inward with respect to the adjacent end plate (18) of the heat exchanger block (2).

5. Heat exchanger (1) according to claim 4, **characterized in that** the mounting rail (15) at the mounting and end part (14) comprises an elongated mounting opening (16), which is arranged essentially flush with an outside of the end plate (18) of the heat exchanger block (2).

6. Heat exchanger (1) according to one of claims 3 to 5, **characterized in that** the end profile (9) adjoins a side wall (20) of the mounting rail (15).

7. Heat exchanger (1) according to one of claims 1 to 6, **characterized in that** the mounting and end part (14) comprises an end flange (22), which is arranged essentially in the same plane as an end plate (18) of the heat exchanger block (2), with preferably a thermal joint gap being formed between the end flange (22) and the end plate (18).

8. Heat exchanger (1) according to one of claims 1 to 7, **characterized in that** at least two mounting and end parts (14) are provided at two corner areas of the heat exchanger block (2), preferably four mounting and end parts (14) at four corner areas of the heat exchanger block (2).

9. Cooling system, comprising
a support body,
a heat exchanger (1) according to one of claims 1 to 8,
a connecting device (24, 25, 26, 27), which is fastened on the one hand to the support body and on the other hand to the mounting bracket (13) of the heat exchanger (1).

## Revendications

1. Échangeur de chaleur (1), notamment refroidisseur huile-air, pour l'échange de chaleur entre un premier fluide, notamment de l'huile hydraulique, et un second fluide, notamment de l'air, comprenant:
un bloc d'échangeur de chaleur (2) formant deux côtés transversaux (5), deux côtés longitudinaux (6), une face avant (3) et une face arrière (4), avec des premiers éléments de guidage de fluide (7) pour le premier fluide et avec des seconds éléments de guidage de fluide (8) pour le second fluide, les seconds éléments de guidage de fluide (8) étant encadrés au niveau des côtés transversaux (5) par des bandes de fermeture (9),
deux collecteurs de fluide (10) le long des côtés transversaux (5) du bloc d'échangeur de chaleur (2) pour la distribution du premier fluide aux premiers éléments de guidage de fluide (7) ou pour la collecte du premier fluide sortant des premiers éléments de guidage de fluide (7), les collecteurs de fluide (10) étant chacun fermés latéralement par des embouts de collecteur de fluide (11),
un support de montage (13) pour le montage de l'échangeur de chaleur (1) sur un corps porteur,
**caractérisé par**
une pièce de montage et de fermeture (14), sur laquelle sont formés
i. le support de montage (13) et
ii. l'embout de collecteur de fluide (11) et/ou
iii. l'une des bandes de fermeture (9) pour les seconds éléments de guidage de fluide (8).

2. Échangeur de chaleur (1) selon la revendication 1, **caractérisé en ce que** l'embout de collecteur de fluide (11), le support de montage (13) et/ou la bande de fermeture (9) sont formés d'une seule pièce sur la pièce de montage et de fermeture (14).

3. Échangeur de chaleur (1) selon la revendication 1 ou 2, **caractérisé en ce que** la pièce de montage et de fermeture (14) présente, pour la formation du support de montage (13), un rail de montage (15), notamment avec une contre-dépouille, qui s'étend de préférence sensiblement sur toute la profondeur du bloc d'échangeur de chaleur (2).

4. Échangeur de chaleur (1) selon l'une des revendications 1 à 3, **caractérisé en ce que** le bloc d'échangeur de chaleur (2) présente sur chaque côté longitudinal (6) une plaque d'extrémité (18), le support de montage (13) de la pièce de montage et de fermeture (14) étant encastré au moins partiellement, de préférence complètement, vers l'intérieur par rapport à la plaque d'extrémité (18) adjacente du bloc d'échangeur de chaleur (2).

5. Échangeur de chaleur (1) selon la revendication 4, **caractérisé en ce que** le rail de montage (15) sur la pièce de montage et de fermeture (14) présente une ouverture de montage allongée (16), qui est agencée sensiblement à fleur d'un côté extérieur de la plaque d'extrémité (18) du bloc d'échangeur de chaleur (2).

6. Échangeur de chaleur (1) selon l'une des revendications 3 à 5, **caractérisé en ce que** la bande de fermeture (9) est raccordée à une paroi latérale (20) du rail de montage (15).

7. Échangeur de chaleur (1) selon l'une des revendications 1 à 6, **caractérisé en ce que** la pièce de montage et de fermeture (14) présente une bride de fermeture (22) qui est agencée sensiblement dans le même plan qu'une plaque d'extrémité (18) du bloc d'échangeur de chaleur (2), un joint thermique étant de préférence formé entre la bride de fermeture (22) et la plaque d'extrémité (18).

8. Échangeur de chaleur (1) selon l'une des revendications 1 à 7, **caractérisé en ce qu'**au moins deux pièces de montage et de fermeture (14) sont prévues sur deux zones de coin du bloc d'échangeur de chaleur (2), de préférence quatre pièces de montage et de fermeture (14) sont prévues sur quatre zones de coin du bloc d'échangeur de chaleur (2).

9. Système de refroidissement, comprenant,
un corps porteur,
un échangeur de chaleur (1) selon l'une des revendications 1 à 8,
un dispositif de liaison (24, 25, 26, 27), qui est fixé d'une part au corps porteur et d'autre part au support de montage (13) de l'échangeur de chaleur (1).
